# EUROPÄISCHE PATENTSCHRIFT

(11) **EP 0 118 837 B1**
(45) Veröffentlichungstag und Bekanntmachung des Hinweises auf die Patenterteilung: **22.06.1988**
(21) Anmeldenummer: 84102147.0
(22) Anmeldetag: 29.02.1984
(51) Int. Cl.: G10K 11/02

(54) **Ultraschallwandler**
Ultrasonic transducer
Transducteur ultrasonore

(30) Priorität: 15.03.1983 DE 3309236
(43) Veröffentlichungstag der Anmeldung: 19.09.1984
(73) Patentinhaber: SIEMENS AKTIENGESELLSCHAFT, 80333 München (DE)
(72) Erfinder: Lerch, Reinhard, Dr., D-8520 Erlangen (DE)

(56) Entgegenhaltungen:
- EP-A- 0 021 534
- US-A- 4 016 530
- US-A- 4 427 912
- Biomedizinische Technik, Bd. 27 Heft 7 Seiten 183-184

## Beschreibung

Die Erfindung bezieht sich auf einen Ultraschallwandler mit einem Tragkörper, einer Sendeschicht aus einem Material mit verhältnismäßig hoher dielektrischer Konstante und einer ersten X/4-Anpassungsschicht, die der Sendeschicht zugewandt ist, sowie einer zweiten λ/4-Anpassungsschicht, die einer Last zugewandt ist.

In der medizinischen Ultraschalldiagnostik und der zerstörungsfreien Werkstoffprüfung werden Ultraschallbreitbandwandler eingesetzt. Insbesondere die medizinische Anwendung, wo mit möglichst geringen Verlusten eine Kopplung zwischen Gewebe und Schallwandler vorgenommen werden muß, erfordert eine Verbesserung der elektromechanischen und akustischen Eigenschaften dieser Wandlersysteme.

Es ist ein Ultraschallwandler bekannt, dessen Ke- .ramikwandler durch zwei X/4-Anpassungsschichten an ein Lastmedium Gewebe oder Wasser angepaßt wird. Dieses Wandlersystem enthält ein Backing aus Epoxidharz mit einer akustischen Impedanz von 3 x 10⁶ Pas/m, einen Keramikwandler, eine erste λ/ 4-Anpassungsschicht aus Glas mit einer akustischen Impedanz von 10 x 10⁶ Pas/m und eine zweite X/4-Anpassungsschicht aus Polyacryl oder aus Epoxidharz mit einer akustischen Impedanz von 3 x 10⁶ Pas/m. Der Keramikwandler ist auf einem Backing angeordnet. Die Glasplatte als erste Anpassungsschicht ist mit einem Adhäsionskleber sehr niedriger Viskosität vorgenommen, so daß Klebeschichten im Bereich von etwa 2 µm vorliegen. Das Epoxidharz als zweite Anpassungsschicht ist direkt auf die erste Anpassungsschicht aufgegossen (Experimentelle Untersuchungen zum Aufbau von Ultraschallbreitbandwandlern, Biomedizinische Technik, Band 27, Heft 7 bis 8, 1982, Seiten 182 bis 185). Durch diese doppelte λ/4-Anpassung erreicht man nur eine Verbesserung der Empfindlichkeit und der Bandbreite der Keramiksendeschicht. Die Bandbreite dieses Ultraschallwandlers beträgt etwa 60 bis 70% der Mittenfrequenz.

Außerdem ist ein Ultraschallwandler bekannt, der eine Sendeschicht aus einem Material mit verhältnismäßig hoher dielektrischer Konstante und hoher Schallimpedanz und einer Empfangsschicht aus einem Material mit verhältnismäßig niedriger dielektrischer Konstante und niedriger Schallimpedanz, die in Hybridtechnik flächig aufeinanderliegend verbunden sind. Die Sendeschicht besteht beispielsweise aus Blei-Zirkonat-Titanat PZT oder Bleimetaniobat Pb(N0₃). Die Empfangsschicht besteht demgegenüber aus einer piezoelektrischen Kunststoffolie mit einer akustischen Impedanz von etwa 3 x 10⁶ Pas/m beispielsweise Polyvinyliden-Fluorid PVDF oder Polycarbonat oder Polyvinylchlorid PVC. Die Empfangsschicht soll zugleich Anpassungsschicht für den Sendefall sein (deutsche Patentschrift 2914 031). Die Ausbildung der Empfangsschicht als Anpassungsschicht zur Anpassung an Köpergewebe kann aber nur als einfache X/4-Schicht ausgebildet sein. Die Anpassungsschicht für den Sendefall ist jedoch hier keine einfache X/4-Anpassung. Bei einfacher X/4-Anpassung ergibt sich aus der Theorie eine Anpassungsschicht mit einer akustischen Impedanz von etwa 7 x 10⁶ Pas/m.

Der Erfindung liegt nun die Aufgabe zugrunde, einen Ultraschallwandler mit einem effektiven breitbandigen Sender und einem empfindlichen und breitbandigen Empfänger anzugeben. Außerdem soll das keramische Schwingermaterial der Sendeschicht breitbandig an Gewebe oder Wasser angepaßt werden.

Diese Aufgabe wird erfindungsgemäß gelöst mit den kennzeichnenden Merkmalen des Anspruchs 1. Dadurch, daß die zweite X/4-Anpassungsschicht zugleich als Empfangsschicht und die erste λ/4-Anpassungsschicht zugleich als Backing für die Empfangsschicht vorgesehen ist, erhält man einen Ultraschallwandler, dessen Sendeschicht reflexionsarm an eine Last angepaßt ist und dessen Empfangsschicht außergewöhnlich empfindlich und breitbandig ist.

Bei einer besonders vorteilhaften Ausführungsform des Ultraschallwandlers besteht die Empfangsschicht aus einem Stapel dünner elektrisch in Serie geschalteter piezoelektrischer Kunststoffolien. Durch diese Gestaltung der Empfangsschicht kann man die einzelnen piezoelektrischen Kunststoffolien aufgrund der geringen Dicke einfacher polarisieren.

In einer weiteren vorteilhaften Ausführungsform des Ultraschallwandlers besteht die Empfangsschicht aus einer aktiven und einer passiven piezoelektrischen Kunststoffolie, wobei die aktive piezoelektrische Kunststoffolie auf der ersten Anpassungsschicht angeordnet ist und die passive piezoelektrische Kunststoffolie der Last zugewandt ist. Die Dicke der passiven piezoelektrischen Kunststoffolie beträgt ein Vielfaches der Dicke der aktiven piezoelektrischen Kunststoffolie. Durch die Gestaltung der Empfangsschicht erhält man einen breitbandigen, empfindlichen Ultraschallwandler mit verhältnismäßig großer Kapazität und entsprechend geringer Innenimpedanz.

Zur weiteren Erläuterung wird auf die Zeichnung Bezug genommen, in der ein Ausführungsbeispiel eines Ultraschallwandlers nach der Erfindung schematisch veranschaulicht ist.
Fig. 1 zeigt einen Ultraschallwandler gemäß der Erfindung, und in
Fig. 2 ist eine vorteilhafte Ausführungsform der Erfindung dargestellt.
Fig. 3 veranschaulicht eine weitere Ausführungsform der Erfindung.

In der Ausführungsform nach Fig. 1 enthält ein Ultraschallwandler einen Tragkörper 2, eine Sendeschicht 4 und zwei X/4-Anpassungsschichten, wobei die zweite X/4-Anpassungsschicht zugleich als Empfangsschicht 6 vorgesehen ist. Die erste λ/4-Anpassungsschicht 8 ist der Sendeschicht 4 zugewandt und zugleich als Backing für die Empfangsschicht 6 vorgesehen. Sämtliche Schichten können vorzugsweise großflächig in Hybridtechnik miteinander verbunden sein. Die Dicken der Anpassungsschichten betragen jeweils bei einer vorbestimmten Resonanzfrequenz eine Viertelwellenlänge. Bei einer Resonanzfrequenz von etwa 10 MHz beträgt die Dicke der Anpassungsschichten beispielsweise 55 µm und bei einer Resonanzfrequenz von etwa 2 MHz beispielsweise 275 µm. Als Sendeschicht 4 dient ein Material mit relativ hoher dielektrischer Konstante und hoher Schallimpedanz, beispielsweise ein Piezokeramik-Material. Zu bevorzugen ist hierbei eine Sendeschicht 4 aus Blei-Zirkonat-Titanat PZT oder Bleimetaniobat Pb(NO₃).

Die beiden Anpassungsschichten haben die Aufgabe, unterschiedliche akustische Impedanzen reflexionsarm aneinander anzupassen. Hier muß man die Sendeschicht aus Blei-Zirkonat-Titanat PZT mit einer akustischen Impedanz von ungefähr 30 x 10⁶ Pas/m einer Last, beispielsweise Gewebe oder Wasser mit einer akustischen Impedanz von 1,5x10⁸ Pas/m, anpassen. Um eine optimale reflektionsarme Anpassung zu erreichen, ist aus der Theorie die mehrstufige Transformation mit zwei X/4-Anpassungsschichten bekannt, bei der ein zulässiger Eingangsreflexionsfaktor nach dem Tschebyscheff-Verlauf approximiert wird. Hieraus ergibt sich für die erste X/4-Anpassungsschicht 8 eine akustische Impedanz von etwa 14 x 10° Pas/m und für die zweite λ/4-Anpassungsschicht eine akustische Impedanz von etwa 4x 106 Pas/m. Als Material für die erste Anpassungsschicht 8 kann man beispielsweise Porzellan, vorzugsweise Quarzglas, insbesondere einen glasartigen Stoff (Macor), und für die zweite Anpassungsschicht kann man beispielweise Polyvinylchlorid PVC, insbesondere Polyvinyliden-Fluorid PVDF, verwenden.

Damit die zweite Anpassungsschicht zugleich als Empfangsschicht 6 dient, muß man die Polyvinyliden-Fluorid PVDF-Schicht polarisieren und mit elektrischen Anschlüssen versehen, die wie die elektrischen Anschlüsse der Sendeschicht in der Fig. 1 nicht dargestellt sind.

Durch diese Gestaltung erhält man einen breitbandigen und empfindlichen Ultraschallwandler, der insbesondere wegen seiner annähernd reflexionsarmen Kopplung zwischen Gewebe und Ultraschallwandler in der Medizin Anwendung findet.

In einer besonders vorteilhaften Ausführungsform nach Fig. 2 besteht die Empfangsschicht 6 aus einem Stapel dünner, elektrisch in Serie geschalteter piezoelektrischer Kunststoffolien 10. Diese piezoelektrischen Kunststoffolien 10 sind jeweils in derselben Richtung polarisiert, und die Dicke des Stapels beträgt eine Viertelwellenlänge bei einer vorbestimmten Resonanzfrequenz. Bis zu einer Frequenz von beispielsweise 4 MHz kann der Stapel zweckmäßig aus beispielsweise 25 µm dicken Kunststoffolien 10 bestehen, während für höhere Frequenzen der Stapel aus beispielsweise 9 µm dikken Kunststoffolien 10 aufgebaut sein kann. Als Material für die piezoelektrischen Kunststoffolien der Empfangsschicht 6 kann man beispielsweise Polyvinylchlorid PVC, insbesondere Polyvinyliden-Fluorid PVDF, verwenden.

Durch diese Gestaltung der Empfangsschicht 6 kann man die dünnen, beispielsweise 9 µm bis 25 µm dicken, piezoelektrischen Kunststoffolien sehr gut polarisieren.

In einerweiteren Ausführungsform nach Fig. 3 besteht die Empfangsschicht 6 aus einer aktiven piezoelektrischen Kunststoffolie 12 und einer dickeren, passiven piezoelektrischen Kunststoffolie 14. Die Dicke der passiven piezoelektrischen Kunststoffolie 14 der Empfangsschicht 6 beträgt ein Vielfaches, beispielsweise 2- bis 15fache, der Dicke der aktiven piezoelektrischen Kunststoffolie 12 der Empfangsschicht 6. Die aktive piezoelektrische Kunststoffolie 12, die beispielsweise 25 µm dick ist, ist auf die erste X/4-Anpassungsschicht 8 angeordnet, und die passive piezoelektrische Kunststoffolie 14 ist der Last zugewandt. Auch in dieser Ausführungsform verwendet man als Material für die piezoelektrischen Kunststoffolien der Empfangsschicht 6 beispielsweise Polyvinylchlorid PVC, insbesondere Polyvinyliden-Fluorid PVDF. Sowohl die aktive als auch die passive piezoelektrische Kunststoffolie 12 bzw. 14 bestehen aus demselben Material, wobei die aktive piezoelektrische Kunststoffolie 12 polarisiert ist.

Durch diese Gestaltung der Empfangsschicht 6 erhält man einen breitbandigen und empfindlichen Ultraschallwandler mit verhältnismäßig großer Kapazität und entsprechend geringer Innenimpedanz bei verhältnimäßig kleinen räumlichen Abmessungen.

## Patentansprüche

1. Ultraschallwandler mit einem Tragkörper (2), einer Sendeschicht (4) aus einem Material mit verhältnismäßig hoher dielektrischer Konstante und hoher akustischer Impedanz und einer ersten X/4-Anpassungsschicht (8), die der Sendeschicht (4) zugewandt ist, sowie einer zweiten X/4-Anpassungsschicht, die einer Last zugewandt ist, dadurch gekennzeichnet, daß die zweite X/4-Anpassungsschicht zugleich als Empfangsschicht (6) vorgesehen ist und daß die erste X/4-Anpassungsschicht (8) zugleich als Backing für die Empfangsschicht (6) vorgesehen ist.

2. Ultraschallwandler nach Anspruch 1, dadurch gekennzeichnet, daß die Empfangsschicht (6) aus einem Stapel dünner, elektrisch in Serie geschalteter piezoelektrischer Kunststoffolien (10) besteht.

3. Ultraschallwandler nach Anspruch 1, dadurch gekennzeichnet, daß die Empfangsschicht (6) aus einer aktiven piezoelektrischen Kunststoffolie (12) und einer passiven piezoelektrischen Kunststoffolie (14) besteht.

4. Ultraschallwandler nach Anspruch 3, dadurch gekennzeichnet, daß die aktive piezoelektrische Kunststoffolie (12) der Empfangsschicht (6) auf dem harten Backing angeordnet ist und die passive piezoelektrische Kunststoffolie (14) der Empfangsschicht (6) der Last zugewandt ist.

5. Ultraschallwandler nach Anspruch 3, dadurch gekennzeichnet, daß die Dicke der passiven piezoelektrischen Kunststoffolie (14) der Empfangsschicht (6) ein Vielfaches der Dicke der aktiven piezoelektrischen Kunststoffolie (12) der Empfangsschicht (6) beträgt.

6. Ultraschallwandler nach Anspruch 1, dadurch gekennzeichnet, daß die Sendeschicht (4) aus Blei-Zirkonat-Titanat PZT oder Blei-Metaniobat Pb(N0₃) besteht.

7. Ultraschallwandler nach Anspruch 1 und 6, dadurch gekennzeichnet, daß die zweite λ/4-Anpassungsschicht eine akustische Impedanz von etwa 4 x 10⁶ Pas/m hat und die erste λ/4-Anpassungsschicht (8) eine akustische Impedanz von etwa 14 x 10⁶ Pas/m hat.

8. Ultraschallwandler nach einem der Ansprüche 1 bis 3, dadurch gekennzeichnet, daß die Empfangsschicht (6) aus piezoelektrischen Kunststoffolien (10, 12, 14) besteht.

9. Ultraschallwandler nach Anspruch 8, dadurch gekennzeichnet, daß die piezoelektrischen Kunststoffolien (10, 12, 14) der Empfangsschicht (6) aus Polyvinyliden-Fluorid PVDF oder Polyvinylchlorid PVC bestehen.

10. Ultraschallwandler nach Anspruch 1, dadurch gekennzeichnet, daß die erste X/4-Anpassungsschicht aus Quarzglas oder einem glasartigen Stoff oder Porzellan besteht.

## Claims

1. An ultrasonic transducer having a supporting body (2), a transmitting layer (4) of a material with a relatively high dielectric constant and high acoustic impedance and a first λ/4 coupling layer (8) that faces the transmitting layer (4), and a second X/4 coupling layer that faces a load, characterised in that the second λ/4 coupling layer also serves as a receiving layer (6) and that the first λ/4 coupling layer (8) also serves as backing for the receiving layer (6).

2. An ultrasonic transducer according to claim 1, characterised in that the receiving layer (6) consists of a stack of thin foils (10) of piezoelectric plastics material electrically connected in series.

3. An ultrasonic transducer according to claim 1, characterised in that the receiving layer (6) consists of an active piezoelectric plastics material foil (12) and a passive piezoelectric plastics material foil (14).

4. An ultrasonic transducer according to claim 3, characterised in that the active piezoelectric plastics material foil (12) of the receiving layer is arranged on the hard backing and the passive piezoelectric plastics material foil (14) faces the receiving layer (6) of the load.

5. An ultrasonic transducer according to claim 3, characterised in that the thickness of the passive piezoelectric plastics material foil (14) of the receiving layer (6) is a multiple of the thickness of the active piezoelectric plastics material foil (12) of the receiving layer (6).

6. An ultrasonic transducer according to claim 1, characterised in that the transmitting layer (4) consists of lead zirconate titanate PZT or lead meta- niobate Pb(N0₃).

7. An ultrasonic transducer according to claim 1 and claim 6, characterised in that the second A/4 coupling layer has an acoustic impedance of about 4 x 10⁶ Pas/m and the first X/4 coupling layer (8) has an acoustic impedance of about 14 x 10⁶ Pas/m.

8. An ultrasonic transducer according to any one of claims 1 to 3, characterised in that the receiving layer (6) consists of piezoelectric plastics material foils (10, 12, 14).

9. An ultrasonic transducer according to claim 8, characterised in that the piezoelectric plastics material foils (10, 12, 14) of the receiving layer (6) consist of polyvinylidene fluoride PVDF or polyvinyl chloride PVC.

10. An ultrasonic transducer according to claim 1, characterised in that the first λ/4 coupling layer consists of quartz glass or a vitreous substance or porcelain.

## Revendications

1. Transducteur ultrasonore comportant un corps de support (2), une couche émissive (4) réalisée en un matériau possédant une constante diélectrique relativement élevée et une impédance acoustique élevée, et une première couche d'adaptation λ/4 (8), qui est tournée vers la couche émissive (4), ainsi qu'une seconde couche d'adaptation λ/4, qui est tournée vers une charge, caractérisé par le fait que la seconde couche d'adaptation λ/4 est prévue simultanément en tant que couche réceptrice (6) et que la première couche d'adaptation λ/4 (8) est prévue simultanément en. tant qu'élément de renfort pour la couche réceptrice (6).

2. Transducteur ultrasonore selon la revendication 1, caractérisé en ce que la couche réceptrice (6) est constituée par une pile de couches en matière plastique piézoélectrique mince (10) raccordée électriquement en série.

3. Transducteur ultrasonore suivant la revendication 1, caractérisé par le fait que la couche réceptrice (6) est constituée par une feuille de matière plastique piézoélectrique active (12) et par une feuille de matière plastique piézoélectrique passive (14).

4. Transducteur ultrasonore suivant la revendication 3, caractérisé par le fait que la feuille de matière plastique piézoélectrique active (12) de la couche réceptrice (6) est disposée sur l'élément de renfort dur et que la feuille en matière plastique piézoélectrique passive (14) est tournée vers la couche réceptrice (6) de la charge.

5. Transducteur ultrasonore suivant la revendication 3, caractérisé par le fait que l'épaisseur de la feuille en matière plastique piézoélectrique passive (14) de la couche réceptrice (6) est égale à un multiple de l'épaisseur de la feuille en matière plastique piézoélectrique active (12) de la couche réceptrice (6).

6. Transducteur ultrasonore suivant la revendication 1, caractérisé par le fait que la couche émettrice (4) est constituée par du zirconate-titanate de plomb PZT ou par du métaniobate de plomb Pb(N0₃).

7. Transducteur ultrasonore suivant les revendications 1 et 6, caractérisé par le fait que la seconde couche d'adaptation λ/4 possède une impédance acoustique égale à environ 4 x 10⁶ Pas/m et que la première couche d'adaptation λ/4 (8) possède une impédance acoustique d'environ 14 x 10⁶ Pas/m.

8. Transducteur ultrasonore suivant l'une des revendications 1 à 3, caractérisé par le fait que la couche réceptrice (6) est cosntituée par des feuilles de matière plastique électriques (10, 12, 14).

9. Transducteur ultrasonore suivant la revendication 8, caractérisé par le fait que les feuilles de matière plastique piézoélectrique (10, 12, 14) de la couche réceptrice (6) sont constituées par du fluorure de polyvinylidène PVDF ou par du chlorure de polyvinyle PVC.

10. Transducteur ultrasonore suivant la revendication 1, caractérisé par le fait que la première couche d'adaptation λ/4 est constituée par du verre quarteux ou par une substance vitreuse ou par de la porcelaine.
